# EUROPÄISCHE PATENTSCHRIFT

(11) **EP 3 338 029 B1**
(45) Veröffentlichungstag und Bekanntmachung des Hinweises auf die Patenterteilung: **09.03.2022**
(21) Anmeldenummer: 16747895.7
(22) Anmeldetag: 05.08.2016
(51) Int. Cl.: F24C 15/20

(54) **KOMBINATIONSGERÄT MIT KOCHFELD UND DUNSTABZUGSVORRICHTUNG**
COMBINED DEVICE WITH COOKING HOB AND VAPOUR EXTRACTION UNIT
APPAREIL COMBINÉ AVEC PLAQUE DE CUISSON ET DISPOSITIF D'EVACUATION DES FUMÉES

(30) Priorität: 19.08.2015 EP 15290210
(43) Veröffentlichungstag der Anmeldung: 27.06.2018
(73) Patentinhaber: BSH Hausgeräte GmbH, 81739 München (DE)
(72) Erfinder: FLESCH, Sebastien, 67150 Gerstheim (FR); LEBRUN, Yves, 67114 Eschau (FR); MEINHARDT, Gert, 75053 Gondelsheim (DE); METZ, Daniel, 76689 Karlsdorf-Neuthard (DE)
(86) Internationale Anmeldenummer: PCT/EP2016/068776
(87) Internationale Veröffentlichungsnummer: WO 2017/029135

(56) Entgegenhaltungen:
- DE-A1- 3 741 721
- DE-A1-102015 200 642
- DE-U1-202010 009 195
- US-A- 2 674 991
- US-A- 4 562 827
- US-A1- 2010 163 549

## Beschreibung

Die vorliegende Erfindung betrifft ein Kombinationsgerät mit Kochfeld und Du nstabzugsvorrichtung.

In Küchen ist es bekannt, statt Dunstabzugshauben, die über einem Kochfeld beispielsweise an der Raumwand oder Decke angeordnet werden, sogenannte Muldenlüfter zu verwenden, um Dünste und Wrasen, die beim Kochen entstehen, abzusaugen. In der DE 10 2013 007 722 A1 ist beispielsweise eine solche Muldenlüftung beschrieben. Hierbei wird eine in der Kochfeldebene gelegene Kochdampf-Eintrittsöffnung über ein Abluftkanalsystem mit einer Unterdruckquelle verbunden. Die Muldenlüftung wird hierbei als separates Gerät zwischen zwei Kochfeldern oder neben einem Kochfeld vorgesehen. Ein Nachteil dieser Muldenlüftung besteht in dem großen Platzbedarf, der aufgrund des vorzusehenden Abluftkanalsystems besteht. Zudem ist hierbei auch der Abstand zwischen der Eintrittsöffnung und der Unterdruckquelle groß, so dass gesteigerte Anforderungen an die Unterdruckquelle, die insbesondere ein Sauggebläse darstellen kann, gestellt werden.

Weiterhin ist aus der WO 2012/146237 A1 ein Kochfeld mit zentraler Absaugung von Kochdünsten nach unten bekannt. Bei diesem Kochfeld wird einer oder werden mehrere Aussparungen im Bereich um den geometrischen Flächenschwerpunkt eingebracht. Unterhalb des Kochfeldes sind Vorrichtungen zum Abzug von Küchendünsten vorgesehen. Die Vorrichtungen zum Abzug von Küchendünsten stellen vorzugsweise Radiallüfter dar, die an der Unterseite eines Kochfeldgehäuses befestigt sind und über die Luft aus unten liegenden Kochdunstabsaugkammern nach oben abgesaugt werden.

Ein Nachteil dieser Anordnung besteht darin, dass die Aussparung in der Flächenmitte nicht nahe genug an allen Gargutgeräten liegt und zudem während des Kochvorgangs hinderlich sein kann.

Zudem ist aus der US 2010/0163549 A1 ein Induktionskochfeld bekannt, das ein Wärmemanagementsystem aufweist. Insbesondere werden die internen elektronischen Komponenten in dem Kochfeld von einem verbesserten Luftstrom angeströmt. Das Kochfeld kann einen Sensor umfassen, der das Kochfeld nach darauf platzierten Gegenständen abscannt und einen Ventilator in einem Gebläse durch Rückmeldung an die Vorrichtung betätigt wird.

Zudem ist aus der DE 37 41 721 A1 eine Wärme-Kochvorrichtung mit einer Kühleinrichtung sowie einer Absaugeinrichtung zum Absaugen von Öldämpfen oder dergleichen, die beim Kochen entstehen, bekannt. Die Absaugvorrichtung umfasst einen Lüfter, der unterhalb des Kocheinsatzes angeordnet ist. Die obere Saugöffnung, über die Luft in die Absaugeinrichtung eingesaugt wird, ist zu dem Kocheinsatz nach hinten versetzt in einer Deckplatte ausgebildet.

Ein Nachteil dieser Vorrichtungen, die das Wärmemanagement betreffen, besteht darin, dass ein zuverlässiges Absaugen von Dünsten und Wrasen nicht gewährleistet werden kann.

Aufgabe der vorliegenden Erfindung ist es somit, ein Kombinationsgerät zu schaffen, bei dem auf einfache und zuverlässige Weise bei einem vorzugsweise einfachen Aufbau des Kombinationsgerätes Dünste und Wrasen von dem Raum über einem Kochfeld abgesaugt werden können.

Der Erfindung liegt die Erkenntnis zugrunde, dass diese Aufgabe gelöst werden kann, indem in einem Kombinationsgerät die mindestens eine Aussparung in eine Deckplatte des Kochfeldes eingebracht wird und sich entlang mindestens eines Randbereiches des Kochfeldes erstreckt.

Erfindungsgemäß wird die Aufgabe daher gelöst durch ein Kombinationsgerät mit den Merkmalen des Anspruchs 1.

Das erfindungsgemäße Kombinationsgerät umfasst ein Kochfeld und eine Dunstabzugsvorrichtung. Insbesondere sind diese beiden Komponenten des Kombinationsgerätes als Montageeinheit, das heißt bauliche Einheit, ausgestaltet. Dies bedeutet, dass die beiden Komponenten des Kombinationsgerätes mittelbar oder unmittelbar aneinander befestigt sind und als eine Montageeinheit beispielsweise in einer Arbeitsplatte eingebracht werden können. Das Kombinationsgerät stellt somit eine zusammengebaute oder vormontierte Einheit, oder eine vormontierbare Einheit dar.

Das Kochfeld umfasst erfindungsgemäß ein Heizelement und eine Deckplatte. Die Deckplatte deckt das eine Heizelement von oben ab. Die Größe des Heizelementes oder dessen Wirkradius, bestimmt die Größe der Kochzone oder Kochstelle in dem Kochfeld auf den Töpfe oder andere Kochgefäße zum Erhitzen aufgestellt werden können. Das Heizelement kann beispielsweise ein Induktionsmodul darstellen. Ist das Heizelement ein Induktionsmodul, so kann dieses aus mehreren Heizeinheiten bestehen, die gemeinsam eine Kochzone definieren. Heizeinheiten, die gemeinsam aktiviert werden, um ein darauf befindliches Gargutgefäß zu erhitzen werden auch als Garzone bezeichnet.

Die Dunstabzugsvorrichtung umfasst erfindungsgemäß mindestens ein Gebläse sowie vorzugsweise zusätzlich eine Luftführung zur Leitung der Luft nach dem Austritt aus dem Gebläse aus dem Kombinationsgerät heraus.

Erfindungsgemäß ist in dem Kochfeld mindestens eine Aussparung eingebracht. Die Aussparung ist in die Deckplatte des Kochfeldes eingebracht. Zudem ist es möglich, dass das Kochfeld außer der Deckplatte ein Gehäuse aufweist, in dem die Heizelemente aufgenommen sind.

Die Dunstabzugsvorrichtung ist erfindungsgemäß unterhalb des Kochfeldes angeordnet. Als unterhalb des Kochfeldes angeordnet wird eine Dunstabzugsvorrichtung bezeichnet, bei der zumindest ein Teil des Gebläses der Dunstabzugsvorrichtung weiter unten liegt, als die tiefste Stelle des Kochfeldes. In jedem Fall ist die Dunstabzugsvorrichtung aber unterhalb der Oberseite des Kochfeldes, das heißt unterhalb der Deckplatte angeordnet. Das Gebläse der Dunstabzugsvorrichtung kann beispielsweise zwischen zwei Heizelementen des Kochfeldes angeordnet sein oder vollständig zu den Heizelementen nach unten versetzt liegen.

Richtungsangaben, wie oben und unten beziehen sich auf das Kombinationsgerät im zusammengebauten und montierten Zustand, das heißt in dem Zustand, in dem dieses beispielsweise in einer horizontalen Arbeitsplatte eingebracht ist.

Die Luft aus dem Raum oberhalb des Kochfeldes und insbesondere Dünste und Wrasen, die beim Kochen entstehen, werden erfindungsgemäß über die mindestens eine Aussparung des Kochfeldes abgesaugt. Die Aussparung in dem Kochfeld ist dabei die Ansaugöffnung des Kombinationsgerätes. Als Ansaugöffnung des Kombinationsgerätes wird hierbei die Öffnung bezeichnet, über die Luft in das Innere des Kombinationsgerätes eintritt. Indem die Aussparung des Kochfeldes, die vorzugsweise in der Ebene der Oberseite des Kochfeldes, insbesondere der Deckplatte des Kochfeldes liegt, die Ansaugöffnung darstellt, ist es nicht erforderlich weitere Leitungselemente, wie beispielsweise Kanäle oder Rohre vorzusehen, die sich gegenüber dem Kochfeld nach oben erstrecken. Somit werden der Aufbau des Kombinationsgerätes und dessen Handhabung vereinfacht. Insbesondere können Töpfe oder andere Gargefäße im Wesentlichen frei auf dem Kochfeld verschoben werden. Allerdings ist es erfindungsgemäß möglich, dass in der Ansaugöffnung Elemente, wie beispielsweise eine Filtereinheit oder Abdeckung vorgesehen sind, die gegebenenfalls über die Oberseite des Kochfeldes geringfügig hinausragen. Zudem ist der Aufbau des Kombinationsgerätes dadurch vereinfacht, dass die Ansaugöffnung eine Aussparung in dem Kochfeld des Kombinationsgerätes darstellt, statt, wie im Stand der Technik die Ansaugöffnung als Teil eines separaten Gerätes vorzusehen.

Erfindungsgemäß weist die Dunstabzugsvorrichtung des Kombinationsgerätes mindestens ein Gebläse auf. Das Gebläse, das auch als Lüfter oder Sauggebläse bezeichnet werden kann, umfasst vorzugsweise ein Gebläsegehäuse, das beispielsweise als Spiralgehäuse oder Schneckengehäuse ausgestaltet ist und auch als Lüftergehäuse bezeichnet wird. In dem Gebläsegehäuse ist ein Lüfterrad aufgenommen, das über einen ebenfalls in dem Gebläsegehäuse aufgenommenen Motor angetrieben wird. Das Gebläsegehäuse weist eine Lufteintrittsöffnung auf, über die angesaugte Luft zu dem Lüfterrad gelangen kann. Weiterhin weist das Lüftergehäuse eine Luftaustrittsöffnung auf, über die Luft radial in einen Ableitungskanal oder unmittelbar aus dem Kombinationsgerät ausgelassen werden kann. Bei einem Gebläse, das ein Radialgebläse darstellt, liegt die Lufteintrittsöffnung vorzugsweise im Bereich der Achse des Lüfterrades.

Das Kombinationsgerät ist dadurch gekennzeichnet, dass in das Kochfeld mindestens eine Aussparung eingebracht ist, die im Randbereich der Deckplatte des Kochfeldes liegt.

Der Randbereich der Deckplatte, in dem mindestens eine Aussparung vorgesehen ist, können beispielsweise die seitlichen Randbereiche des in der Regel rechteckigen Kochfeldes sein. Alternativ oder zusätzlich kann der Randbereich, in dem mindestens eine Aussparung vorgesehen ist, auch der rückwärtige Randbereich des Kochfeldes sein.

Die Aussparung kann erfindungsgemäß eine runde oder viereckige Form aufweisen. Vorzugsweise stellt die Aussparung beziehungsweise stellen die Aussparungen längliche, rechteckige Öffnungen dar. Bei dieser Ausgestaltung der Aussparung(en) als längliche Schlitze kann eine ausreichende Absaugung von Dünsten und Wrasen aus dem Raum oberhalb des Kochfeldes gewährleistet, da sich die Aussparung über die Tiefe oder Breite des Kochfeldes erstrecken kann und somit in der Nähe von Gargefäßen liegen, die auf der durch das / die Heizelemente gebildete Kochzone(n), aufgesetzt sind.

Erfindungsgemäß ist die Aussparung so in das Kochfeld eingebracht, dass diese innerhalb der Fläche der Deckplatte liegt. Hierbei kann die Aussparung sich bis an den Rand der Deckplatte erstrecken oder zu dem Rand beabstandet in der Deckplatte angeordnet sein.

Indem erfindungsgemäß ein Kombinationsgerät bereitgestellt wird, bei dem ein Kochfeld und eine Dunstabzugsvorrichtung in einem Gerät integriert sind, und zudem mindestens eine Aussparung in das Kochfeld eingebracht ist, die im Randbereich des Kochfeldes liegt, kann eine Reihe von Vorteilen erzielt werden.

Durch das Integrieren der Dunstabzugsvorrichtung mit dem Kochfeld in einem Gerät, ist die Montage vereinfacht. Insbesondere können Kochfeld und Dunstabzugsvorrichtung als eine Einheit in eine Arbeitsplatte oder andere Oberfläche eingebracht und gegebenenfalls entnommen werden. Weiterhin ist durch die Integration der beiden Komponenten in einem Kombinationsgerät die erforderliche Bauhöhe reduziert, da die Bauteile der Komponenten zueinander ausgerichtet in dem Kombinationsgerät vorgesehen sein können. Zudem ist die Ausrichtung der Komponenten, insbesondere die Ausrichtung des Gebläses zu der mindestens einen Aussparung bei einem Kombinationsgerät vorgegeben und so der Zusammenbau und die Montage vereinfacht. Schließlich kann, da erfindungsgemäß die Aussparung(en) in dem Kochfeld im Randbereich gebildet ist beziehungsweise sind, der Bereich des Kochfeldes benachbart zu beziehungsweise zwischen den Aussparungen eine durchgehende Fläche bilden, auf der Gargefäße, wie Töpfe und Pfannen frei verschoben werden können. Auch das Heizelement des Kochfeldes kann erfindungsgemäß durchgehend ausgestaltet sein, so dass der gesamte Bereich zwischen den Aussparungen als eine Kochzone dienen kann, in der mehrere Garzonen flexibel gebildet werden können.

Gemäß einer Ausführungsform deckt die Deckplatte das Heizelement ab und erstreckt sich über zumindest einen Rand des Heizelementes hinaus und die mindestens eine Aussparung ist in dem so gebildeten Überstand der Deckplatte benachbart zu dem Heizelement eingebracht.

Der Überstand über das Heizelement kann an der Rückseite oder den Seitenrändern der Deckplatte gebildet sein. Es wäre auch möglich den Überstand an der Vorderseite der Deckplatte vorzusehen. Hierbei würde allerdings die Benutzung des Kombinationsgerätes erschwert, da der Benutzer über die in dem vorderen Rand der Deckplatte gebildete Aussparung hinüber greifen müsste, um auf die Gargefäße auf dem Kochfeld zugreifen zu können. Indem die mindestens eine Aussparung im Randbereich der Deckplatte in einem über das Heizelement herausragenden Überstand eingebracht ist beziehungsweise sind und zu dem Heizelement benachbart ist, ist der Bereich unter der Aussparung frei von Heizelementen und die Lüftführung von der Aussparung zu dem Gebläse wird vereinfacht. Zudem ist die Fläche des Kochfeldes, in der das Heizelement vorgesehen ist, nicht durch eine Aussparung unterbrochen, wodurch sich der Aufbau des Kombinationsgerätes vereinfacht. Zudem ist durch die Anordnung der Aussparung(en) benachbart zu dem Heizelement ein zuverlässiges Absaugen von Dünsten und Wrasen gewährleistet, da diese in der Nähe ihres Entstehungsortes in die Aussparung(en) eingesaugt werden können. Schließlich kann in dem Überstand der Deckplatte, in dem keine Heizelemente vorgesehen sind, die Form der Aussparung auch frei gewählt werden. Beispielsweise können längliche Schlitze in die Deckplatte eingebracht werden, deren Länge sich in Tiefenrichtung der Deckplatte oder in Breitenrichtung der Deckplatte erstrecken. Die Länge der Schlitze kann hierbei so groß gewählt werden, dass die Längsenden der Schlitze in einem geringen Abstand zum Rand der Deckplatte liegen, das heißt, die Schlitze in einem geringen Abstand zum Rand der Deckplatte enden und sich somit im Wesentlichen über die gesamte Tiefe oder Breite der Deckplatte erstrecken.

Erfindungsgemäß weist das Kochfeld ein durchgehendes Heizelement auf, das sich über die Fläche der Deckplatte erstreckt und die mindestens eine Aussparung ist zu dem Heizelement benachbart in der Deckplatte eingebracht. Als durchgehendes Heizelement wird hierbei ein Heizelement bezeichnet, durch das eine Kochzone gebildet wird, die eine durchgehende Fläche bildet. Das Heizelement besteht aus mehreren Heizeinheiten. Die Heizeinheiten des Heizelementes können hierbei in Abhängigkeit von zumindest einem auf dem Kochfeld platzierten Gargutbehälter zu einer Garzone oder Garbereich kombiniert werden. Insbesondere können die Heizeinheiten eines Heizelementes dann aktiviert werden, wenn erkannt wird, dass auf diesen ein Gargutbehälter platziert ist. Bei dem Kochfeld, bei dem das Heizelement somit eine durchgehende Kochzone bildet, die in Abhängigkeit der Position eines Gargutbehälters in dem Bereich des Gargutbehälters aktiviert wird, kann die gesamte Kochzone flexibel verwendet werden. Da erfindungsgemäß die Aussparung zum Ansaugen von Luft im Randbereich des Kochfeldes und somit außerhalb der Fläche des Heizelementes liegen, wird das Heizelement nicht unterbrochen und es können Gargutbehälter somit beispielsweise auch auf der Flächenmitte des Kochfeldes platziert und dort erwärmt werden. Bei einer in der Flächenmitte des Kochfeldes vorgesehenen Aussparung wäre eine solche Erwärmung nicht möglich.

Gemäß einer bevorzugten Ausführungsform sind in dem Kochfeld zwei Aussparungen vorgesehen, die sich in den beiden seitlichen Randbereichen des Kochfeldes in Tiefenrichtung des Kochfeldes erstrecken. Als Tiefenrichtung wird hierbei die Richtung zwischen der Vorderseite des Kochfeldes und der Rückseite des Kochfeldes bezeichnet. Die Aussparungen stellen vorzugsweise jeweils einen länglichen Spalt dar. Die Ausführungsform, bei der sich die beiden Aussparungen jeweils im seitlichen Randbereich des Kochfeldes in Tiefenrichtung erstrecken, weist den Vorteil auf, dass beispielsweise bei einem Kochfeld mit vier Kochzonen, die als zwei vordere und zwei hintere Kochzonen ausgestaltet sind, an jeder Kochzone zumindest ein Teil einer der Aussparungen entlang läuft. Somit kann ein zuverlässiges Absaugen von Dünsten und Wrasen gewährleistet werden. Zudem ist der mittlere Bereich des Kochfeldes frei von Aussparungen, so dass beispielsweise auch ein durchgehendes Heizelement eingesetzt werden kann.

Das Gebläse der Dunstabzugsvorrichtung des Kombinationsgerätes kann bei dem erfindungsgemäßen Kombinationsgerät an unterschiedlichen Positionen angeordnet sein.

Gemäß einer Ausführungsform ist die mindestens eine Aussparung zu dem mindestens einen Gebläse horizontal versetzt. Hierbei kann das Gebläse beispielsweise unter der oder den Heizelementen des Kochfeldes angeordnet sein. Das Gebläse kann bei dieser Ausführungsform beispielsweise in der Flächenmitte des Kochfeldes angeordnet sein. Es ist auch möglich, dass die Dunstabzugsvorrichtung mehrere Gebläse, beispielsweise zwei oder vier Gebläse umfasst. Zwei Gebläse können dann verteilt in dem Kombinationsgerät angeordnet sein und beispielsweise in der Mitte der Breitenrichtung des Kombinationsgerätes unter dem oder den Heizelementen als ein vorderes und ein hinteres Gebläse angeordnet sein. Sind vier Gebläse vorgesehen, können diese beispielsweise als zwei hintere und zwei vordere Gebläse rechts und links von der Mitte der Breitenrichtung des Kombinationsgerätes angeordnet sein.

Die Ausführungsform, bei der das oder die Gebläse zu der oder den Aussparungen horizontal versetzt angeordnet ist beziehungsweise sind, weist den Vorteil auf, dass das direkte Eindringen von Verunreinigungen und insbesondere Flüssigkeiten in das Gebläse über die Aussparung verhindert ist. Zudem kann an der mindestens einen Aussparung eine Abdeckung vorgesehen sein, die zumindest einen Teil der Aussparung abdeckt und dadurch den Eintritt von Verunreinigungen in das Innere minimiert. Die Luftführung von der Aussparung zu der Lufteintrittsöffnung des Gebläses kann bei dieser Ausführungsform durch die Außenwände des Kombinationsgerätes sowie beispielsweise durch das oder die Heizelemente beziehungsweise Gehäusen der Heizelemente erfolgen. Es ist aber auch möglich beispielsweise Luftleitelemente in dem Kombinationsgerät vorzusehen, die zumindest teilweise einen von der Aussparung zu der Lufteintrittsöffnung des Gebläses verlaufenden Luftführungskanal bilden. Die Luftleitelemente können beispielsweise Filterhalterungen zum Halten von Filterelementen oder Sammelbereiche zum Sammeln von Flüssigkeiten umfassen.

Gemäß einer weiteren Ausführungsform ist das Gebläse der Dunstabzugsvorrichtung in vertikaler Draufsicht auf die Aussparung unter der Aussparung angeordnet. Hierbei ist insbesondere die Lufteintrittsöffnung des Gebläses unter der Aussparung angeordnet. Auch bei dieser Ausführungsform können unter jeder der Aussparungen ein oder mehrere Gebläse angeordnet sein. Bei länglichen Schlitzen als Aussparungen können beispielsweise über die Länge des Schlitzes zwei Gebläse vorgesehen sein. Bei der Ausführungsform, bei der das oder die Gebläse unter der Aussparung liegen, ist die Luftführung zwischen der Aussparung und dem Gebläse vereinfacht. Zum Schutz des Gebläses vor einem Eintritt von Verunreinigungen und Flüssigkeiten über die Aussparung kann bei dieser Ausführungsform eine Filtereinheit und/oder eine Abdeckung vorgesehen werden.

Auch bezüglich der vertikalen Ausrichtung des Gebläses ist die vorliegende Erfindung nicht auf eine bestimmte Ausrichtung beschränkt. Vorzugsweise stellt das Gebläse der Dunstabzugsvorrichtung ein Radialgebläse dar. Dieses Gebläse weist eine Lufteintrittsöffnung auf, die axial zu dem Motor des Gebläses versetzt liegt. Die Luft wird aus dem Radialgebläse über eine Luftaustrittsöffnung in radialer Richtung ausgegeben.

Gemäß einer Ausführungsform ist das Radialgebläse unterhalb des Kochfeldes in dem Kombinationsgerät so angeordnet, dass die Lufteintrittsöffnung des Gebläses nach oben gerichtet ist. Bei dieser Ausführungsform ist die Lufteintrittsöffnung somit dem Kochfeld zugewandt. Bei dieser Ausführungsform kann ein Luftweg zwischen Aussparung und Lufteintrittsöffnung erzielt werden, in dem die Luft nur geringfügig umgelenkt werden muss. Zudem kann das Gebläse bei dieser Ausrichtung auf dem Boden eines Gerätegehäuses des Kombinationsgerätes befestigt werden und so der Zusammenbau des Kombinationsgerätes vereinfacht werden. Zudem ist es erfindungsgemäß auch möglich das Gebläse über die gleiche Seite, in der die Lufteintrittsöffnung vorgesehen ist, in einem Bereich um die Lufteintrittsöffnung herum, an dem Kochfeld, insbesondere an der Unterseite des Kochfeldes und insbesondere einer Unterseite eines Kochfeldgehäuses, zu befestigen. Auch bei dieser Ausführungsform kann, da die Lufteintrittsöffnung des Gebläses dem Kochfeld zugewandt, das heißt nach oben gerichtet ist, insbesondere bei einer Ausführungsform, bei der die Lufteintrittsöffnung unter der mindestens einen Aussparung liegt, der Zusammenbau des Gerätes weiter vereinfacht werden, da das Gebläse beispielsweise unter einem oder zwei Heizelementen befestigt werden kann, die benachbart zu oder auf gegenüberliegenden Seiten der Aussparung liegen.

Gemäß einer weiteren Ausführungsform ist das Radialgebläse unterhalb des Kochfeldes in dem Kombinationsgerät so angeordnet, dass die Lufteintrittsöffnung des Gebläses nach unten gerichtet ist. Bei dieser Ausführungsform kann das Radialgebläse beispielsweise an der Unterseite des Kochfeldes, beispielsweise an der Unterseite eines Gehäuses des oder der Heizelemente befestigt werden. Diese Ausführungsform weist den Vorteil auf, dass ein Eintreten von Verunreinigungen und Flüssigkeiten über die Lufteintrittsöffnung in das Gehäuse ausgeschlossen ist.

Es können erfindungsgemäß auch mehrere Gebläse, insbesondere Radialgebläse vorgesehen sein, wobei diese jeweils so angeordnet sein können, dass die Lufteintrittsöffnungen von allen Gebläsen nach unten gerichtet sind, dass die Lufteintrittsöffnung von allen Gebläsen nach oben gerichtet sind oder dass die Lufteintrittsöffnungen von einem oder mehreren Gebläsen nach oben und die Lufteintrittsöffnungen der weiteren Gebläse nach unten gerichtet sind.

Erfindungsgemäß weist das Kombinationsgerät eine Positionserkennungsvorrichtung zum Erkennen der Position eines Gargefäßes auf dem Kochfeld auf. Die Positionserkennungsvorrichtung ist erfindungsgemäß mit der Dunstabzugsvorrichtung verbunden. Die Positionserkennungsvorrichtung kann in dem Heizelement integriert sein. Insbesondere kann bei einem Heizelement, das ein Induktionsmodul darstellt, die Positionserkennungsvorrichtung in dem Heizelement integriert sein. Es sind aber auch andere Positionserkennungsvorrichtungen, wie beispielsweise optische Positionserkennungsvorrichtungen, erfindungsgemäß eingesetzt werden. Erfindungsgemäß ist eine Positionserkennungsvorrichtung bei einem Kombinationsgerätes vorgesehen, bei dem das Heizelement ein durchgehendes Heizelement darstellt, das aus mehreren benachbarten Heizeinheiten besteht. Die Positionserkennungsvorrichtung kann bei einem Induktionsmodul beispielsweise durch eine oder mehrere Signalwindungen gebildet sein, die in die Windung der Spule des Heizelementes, die zur Erzeugung eines magnetischen Wechselfeldes dient, eingearbeitet ist oder sind. Hierdurch kann durch die Abwandlung oder Abschwächung des magnetischen Wechselfeldes erkannt werden, ob sich ein Gargutbehälter auf dem Heizelement, das heißt auf der Deckplatte über dem Heizelement befindet. In Abhängigkeit der Position des Gargutbehälters kann dann das oder können dann die Heizelemente beziehungsweise Heizeinheiten des Heizelementes angesteuert werden, die unterhalb des Gargutbehälters liegen.

Indem die Positionserkennungsvorrichtung erfindungsgemäß zudem mit der Dunstabzugsvorrichtung verbunden ist, kann auch die Dunstabzugsvorrichtung in Abhängigkeit von der Position eines Gargutbehälters angesteuert werden. Ist bei einer Ausführungsform des Kombinationsgerätes, bei der die Aussparungen an den seitlichen Randbereichen vorgesehen sind und bei der jeder Aussparung mindestens ein Gebläse zugeordnet ist, das heißt Luft über mindestens ein Gebläse durch jede Aussparung angesaugt wird, ein Gargutbehälter beispielsweise in der Nähe der linken Aussparung positioniert, so kann das entsprechende Gebläse oder die entsprechenden Gebläse, die dieser Aussparung zugeordnet sind, angesteuert werden. Somit kann die Absaugung der Luft aus dem Raum oberhalb des Kochfeldes auf den Bereich begrenzt werden, an dem in der Tat Dünste und Wrasen entstehen. Das Gebläse oder die Gebläse, die der rechten Aussparung zugeordnet sind, können in dieser Situation entweder ausgeschaltet sein, oder bei einer geringeren Drehzahl betrieben werden.

Die Positionserkennungsvorrichtung kann zu diesem Zweck mit der Steuerung für einen Motor des Gebläses verbunden sein. Zusätzlich oder alternativ kann die Positionserkennungsvorrichtung auch mit der Steuerung mindestens einer Abdeckung der mindestens einen Aussparung verbunden sein.

Als Abdeckung der Aussparung kann eine Platte verwendet werden, die die Aussparung zumindest bereichsweise abdeckt. Deckt die Abdeckung die Aussparung vollständig ab, so kann diese vorzugsweise von der Aussparung abgenommen werden, wenn die Dunstabzugsvorrichtung betrieben wird. Statt der vollständigen Abnahme der Abdeckung von der Aussparung kann die Abdeckung beispielsweise auch aufgeklappt, verdreht oder verschoben werden und so einen Spalt zwischen der Abdeckung und der Aussparung freigeben, über den Luft eingesaugt werden kann. Indem die Positionserkennungsvorrichtung mit der Steuerung einer solchen Abdeckung verbunden ist, kann die Abdeckung, die dem Gargutbehälter am nächsten ist, bei Erkennen der Position des Gargutbehälters geöffnet werden. Hierdurch wird die Absaugung von Luft aus dem Raum oberhalb des Kochfeldes weiter verbessert. Zudem kann durch das Vorsehen einer Abdeckung das Eindringen von Verunreinigungen und Flüssigkeiten in die Aussparung zumindest zeitweise verhindert werden.

Das Kochfeld und die Dunstabzugsvorrichtung können erfindungsgemäß mittelbar oder unmittelbar aneinander befestigt sein. Bei einer unmittelbaren Befestigung kann beispielswiese die Seite des Gebläses der Dunstabzugsvorrichtung, in der die Lufteintrittsöffnung vorgesehen ist, an dem Kochfeld, beispielsweise an der Unterseite eines Kochfeldgehäuses befestigt sein.

Eine mittelbare Befestigung des Kochfeldes und der Dunstabzugsvorrichtung kann beispielsweise durch ein Gerätegehäuse realisiert werden. Bei dieser Ausführungsform sind das Kochfeld und die Dunstabzugsvorrichtung in einem gemeinsamen Gerätegehäuse aufgenommen. Das Gerätegehäuse kann hierbei insbesondere einen Wannenform aufweisen. Nach oben wird das Gerätegehäuse durch das Kochfeld und insbesondere durch die Deckplatte des Kochfeldes abgeschlossen. In dem Gerätegehäuse ist zudem ein Luftauslass eingebracht. Der Luftauslass kann beispielsweise an der Rückseite des Gerätegehäuses vorgesehen sein. Alternativ ist es aber auch möglich, dass der Luftauslass an einer der Seitenwände des Gerätegehäuses eingebracht ist oder in den Boden des Gerätegehäuses eingebracht ist. In dem Gerätegehäuse ist vorzugsweise zumindest die Dunstabzugsvorrichtung des Kombinationsgerätes befestigt. Das Kochfeld kann entweder von oben in das Gerätegehäuse eingebracht werden und beispielsweise mit der Deckplatte auf der Oberkante der Wände des Gerätegehäuses aufliegen. Alternativ oder zusätzlich können aber auch die Heizelemente des Kochfeldes beispielsweise an der Innenseite des Gerätegehäuses befestigt sein, oder gehalten werden.

Indem in dem Kombinationsgerät die Dunstabzugsvorrichtung und das Kochfeld mittelbar oder unmittelbar miteinander verbunden sind, ist sowohl der Zusammenbau als auch die Montage des Kombinationsgerätes vereinfacht. Beim Zusammenbau ist beim Vorsehen eines Gerätegehäuses die relative Position zwischen den Bauteilen der Dunstabzugsvorrichtung und dem Kochfeld bereits vorgegeben. Bei der Montage, insbesondere dem Einbringen in eine Arbeitsplatte, können die in dem Gerätegehäuse eingebrachten Bauteile der Dunstabzugsvorrichtung und des Kochfeldes oder die aneinander befestigten Dunstabzugsvorrichtung und Kochfeld, in einem Montageschritt in eine Arbeitsplatte oder eine andere Oberfläche eingebracht werden. Sofern die Deckplatte ein zu den Heizelementen separates Bauteil des Kochfeldes darstellt, kann diese gegebenenfalls nachträglich aufgelegt werden.

Gemäß einer bevorzugten Ausführungsform weisen das Kochfeld und die Dunstabzugsvorrichtung des Kombinationsgerätes einen gemeinsamen elektrischen Netzanschluss auf. Dieser Netzanschluss kann beispielsweise an dem Gerätegehäuse vorgesehen sein und die elektrischen Bauteile der Dunstabzugsvorrichtung und des Kochfeldes mit Spannung versorgen. Weiterhin kann auch die Ansteuerung der Bauteile der Dunstabzugsvorrichtung und des Kochfeldes durch ein gemeinsames Steuergerät erfolgen. Beispielsweise kann die Dunstabzugsvorrichtung dabei in Abhängigkeit des Betriebszustandes des Kochfeldes betätigt werden.

Gemäß einer bevorzugten Ausführungsform ist zwischen der mindestens einen Aussparung und der Dunstabzugsvorrichtung, insbesondere dem mindestens einen Gebläse, das in dem Kombinationsgerät angeordnet ist, ein Luftleitelement und / oder eine Filtereinheit vorgesehen. Hierdurch kann zum einen eine gezielte Luftführung zu dem Gebläse gewährleistet werden. Zum anderen kann das Eindringen von verunreinigter Luft in das Gebläse verhindert werden und so der Betrieb des Gebläses sichergestellt werden. Das Luftleitelement kann beispielsweise einen Luftleitungskanal darstellen, der fest in dem Kombinationsgerät eingebaut ist. Zusätzlich oder alternativ kann als Luftleitelement aber beispielsweise auch eine Filterhalterung darstellen, an der ein Filterelement gehalten wird. Zudem ist es auch möglich, dass das Luftleitelement zumindest bereichsweise als Sammelbereich oder Sammelbehälter für Flüssigkeiten dient. Schließlich können auch die Wände des Gerätegehäuses und der Boden des Gerätegehäuses, sowie die Unterseite des Kochfeldes, beispielsweise die Unterseite von Gehäusen der Heizelemente zur Luftführung dienen und somit als Luftleitelement fungieren.

Die Erfindung wird im Folgenden anhand der beiliegenden Figuren erneut genauer erläutert. Hierbei zeigen:
- Figur 1:: eine schematische Draufsicht auf eine Ausführungsform eines Kombinationsgerätes;
- Figur 2:: eine schematische Draufsicht auf eine erste Ausführungsform des erfindungsgemäßen Kombinationsgerätes;
- Figur 3:: eine schematische Draufsicht auf eine zweite Ausführungsform des erfindungsgemäßen Kombinationsgerätes;
- Figur 4:: eine schematische Draufsicht auf eine dritte Ausführungsform des erfindungsgemäßen Kombinationsgerätes; und
- Figur 5:: eine schematische Schnittansicht eines Kombinationsgerätes.

In Figur 1 ist eine Ausführungsform des Kombinationsgerätes 1 gezeigt. Das Kombinationsgerät umfasst ein Kochfeld 10 und eine Dunstabzugsvorrichtung 11 von der in Figur 1 lediglich das Gebläse 110 schematisch angedeutet ist. Die Dunstabzugsvorrichtung 11 ist unterhalb des Kochfeldes 10 angeordnet, so dass das Gebläse 110 in der Draufsicht nur gestrichelt gezeigt ist. Das Kochfeld 10 besteht aus einer Deckplatte 103, die beispielsweise eine Glaskeramikplatte darstellen kann, und in der gezeigten Ausführungsform aus einem durchgehenden Heizelement 101, das unterhalb der Deckplatte 103 angeordnet ist beziehungsweise von der Deckplatte 103 abgedeckt wird. Vorzugsweise stellt das Heizelement 101 ein durchgehendes Heizelement 101 dar, das durch mehrere benachbarte Heizeinheiten 1010 gebildet wird. In der Figur 1 sind lediglich ein paar der Heizeinheiten 1010 angedeutet. Vorzugsweise liegen aber über die gesamte Fläche des Heizelementes 101 verteilt benachbarte Heizeinheiten 1010 vor. Die Heizeinheiten 1010 können beispielsweise Spulen darstellen, die von Strom durchflossen werden und so ein magnetisches Wechselfeld erzeugen. Gargutbehälter (nicht gezeigt), die auf diese Heizeinheiten 1010 aufgesetzt werden, werden durch Induktion von Wirbelströmen erhitzt. Der Bereich, in dem das Heizelement 101 unter der Deckplatte 103 vorgesehen ist, kann auch als Kochzone 102 bezeichnet werden. Die Kochzone 102 definiert hierbei den Bereich des Kochfeldes 10 in dem ein Gargutgefäß erwärmt werden kann. Sind mehrere Heizeinheiten 1010 vorgesehen, die teilweise aktiviert werden, so kann der Bereich, in dem ein Gargutgefäß tatsächlich auf dem Kochfeld 10 steht und erwärmt wird auch als Garzone bezeichnet werden. In der Kochzone 102 können bei dieser Ausführungsform daher mehrere Garzonen vorliegen.

Die Deckplatte 103 weist eine Breite auf, die größer ist, als die Breite des Heizelementes 101. Hierdurch werden an den beiden Seiten des Heizelementes 101 Überstände 105 gebildet. In die Überstände 105 sind Aussparungen 104 in die Deckplatte 103 eingebracht. Die Aussparungen 104, die somit in den seitlichen Randbereichen der Deckplatte 103 liegen, weisen eine rechteckige Form auf und erstrecken sich in Tiefenrichtung des Kochfeldes 10, das heißt in der Richtung von der Vorderseite zu der Rückseite des Kochfeldes. Die als längliche Schlitze ausgebildeten Aussparungen 104 liegen zu dem Heizelement 101 benachbart, das heißt horizontal dazu versetzt in unmittelbarer Nähe.

In der Ausführungsform nach Figur 1 weist die Dunstabzugsvorrichtung 11 lediglich ein Gebläse 110 auf, das zentral angeordnet ist. Der Aufbau des Kombinationsgerätes 1 gemäß der ersten Ausführungsform im Inneren wird später unter Bezugnahme auf Figur 5 genauer erläutert.

In Figur 2 ist eine erste Ausführungsform des erfindungsgemäßen Kombinationsgerätes 1 gezeigt. Diese Ausführungsform unterscheidet sich von der Ausführungsform nach Figur 1 lediglich dadurch, dass vier Gebläse 110 vorgesehen sind. Die Gebläse 110 sind als zwei vordere und zwei hintere Gebläse 110 angeordnet. Es ist allerdings auch möglich, dass nur zwei, beispielsweise die zwei hinteren Gebläse 110 vorgesehen sind.

In Figur 3 ist eine zweite Ausführungsform des erfindungsgemäßen Kombinationsgerätes 1 gezeigt. Diese Ausführungsform unterscheidet sich von der Ausführungsform nach Figur 1 lediglich dadurch, dass zwei Gebläse 110 vorgesehen sind, die jeweils einer der Aussparungen 104 zugeordnet sind. Insbesondere liegt in der dritten Ausführungsform unter jeder der Aussparungen 104 jeweils ein Gebläse 110. Die Gebläse 110 sind hierbei in Tiefenrichtung in der Mitte der Aussparung 104 unter der Aussparung 104 angeordnet. Zudem ist in der dritten Ausführungsform eine Abdeckung 15 gezeigt, die auf jede der Aussparungen 104 aufgebracht ist. Die Abdeckungen 15 können abnehmbar ausgestaltet sein. Es liegt aber auch im Rahmen der Erfindung, dass die Abdeckung 15 beispielsweise klappbar, drehbar oder verschiebbar an dem Kochfeld 10, insbesondere an der Deckplatte 103 befestigt ist. Schließlich ist es auch möglich, dass die Abdeckung 15 Abmessungen aufweist, die geringer sind als die Abmessungen der Aussparung 104. Beispielsweise können Abdeckungen 15 verwendet werden, die eine geringere Breite als die Aussparung 104 aufweisen. Hierdurch kann an der Seite der Aussparung 104, die dem Heizelement 101 zugewandt ist, ein Spalt (nicht gezeigt) gebildet werden, über den Luft in das Kombinationsgerät 1 eingesaugt werden kann. Auch in der Ausführungsform nach Figur 1 und ersten Ausführungsform können Abdeckungen 15 für die Aussparungen 14 vorgesehen sein.

In Figur 4 ist eine dritte Ausführungsform des erfindungsgemäßen Kombinationsgerätes 1 gezeigt. Diese Ausführungsform unterscheidet sich von der zweiten Ausführungsform lediglich dadurch, dass vier Gebläse 110 vorgesehen sind, wobei jeweils zwei Gebläse 110 jeweils einer der Aussparungen 104 zugeordnet sind. Insbesondere liegen in der dritten Ausführungsform unter jeder der Aussparungen 104 jeweils zwei Gebläse 110. Die Gebläse 110 sind hierbei in Tiefenrichtung verteilt unter der Aussparung 104 angeordnet.

Wird bei einer der in Figuren 1 bis 4 gezeigten Ausführungsformen, ein Gargutgefäß auf die Deckplatte 103 gesetzt, kann dessen Position auf dem Heizelement 101 vorzugsweise durch eine Positionserkennungsvorrichtung (nicht gezeigt) erkannt werden. Aufgrund der Position können dabei die Heizeinheiten 1010 des Heizelementes 101 angesteuert werden, die unter dem Gargutgefäß liegen. Befindet sich diese Position in der Nähe eines der seitlichen Ränder des Heizelementes 101, so kann zudem die Dunstabzugsvorrichtung 11 entsprechend angesteuert, oder Abdeckungen 15 entsprechend eingestellt werden. Beispielsweise kann bei der ersten Ausführungsform beim Erkennen eines Gargutgefäßes 15 im linken Randbereich eine Abdeckung (in Figur 1 nicht gezeigt) der linken Aussparung 104 angesteuert und dadurch geöffnet werden.

Bei der ersten, zweiten und dritten Ausführungsform können zusätzlich zur Ansteuerung der Abdeckung 15 oder alternativ dazu ein oder mehrere Gebläse 110 aktiviert werden, die in der Nähe der erkannten Position des Gargutgefäßes liegen.

Die Erfindung ist nicht auf die gezeigten Ausführungsformen begrenzt. Insbesondere können die Aussparungen auch andere als die gezeigte rechteckige Form aufweisen. Beispielsweise können mehrere zueinander benachbarte runde Aussparungen vorgesehen sein. Zudem ist es auch möglich, dass zusätzlich oder alternativ zu den gezeigten seitlich angeordneten Aussparungen zumindest eine Aussparung im rückwärtigen Randbereich des Kochfeldes eingebracht ist. Auch die Anzahl und Anordnung des / der Gebläse ist nicht auf die gezeigten Ausführungsformen beschränkt.

In Figur 5 ist eine schematische Schnittansicht einer Ausführungsform des erfindungsgemäßen Kombinationsgerätes 1 gezeigt. Die Ausführungsform nach Figur 5 entspricht der Ausführungsform nach Figur 1. Zusätzlich zu der in Figur 1 gezeigten Ausführungsform weist das Kombinationsgerät 1 hierbei aber zusätzlich Abdeckungen 15 auf, die die Aussparungen 104 verschließen können. Das Kombinationsgerät 1 ist in eine Arbeitsplatte 2 eingebracht. In dieser Ausführungsform des Kombinationsgerätes 1 ist ein Gerätegehäuse 14 vorgesehen, in dem die Dunstabzugsvorrichtung 11 und das Kochfeld 10 aufgenommen sind. Das Gebläse 110 der Dunstabzugsvorrichtung ist auf dem Boden 140 des Gerätegehäuses 14 angebracht. Das Gebläse 110 weist ein Gebläsegehäuse 113 auf, in dessen Oberseite eine Lufteintrittsöffnung 115 vorgesehen ist. Die Lufteintrittsöffnung 115 kann durch ein Eingriffsschutzgitter (nicht gezeigt) abgedeckt sein. In dem Gebläsegehäuse 113 ist ein Lüfterrad 112 angeordnet, das durch einen Motor 111 angetrieben wird. Von dem Gebläsegehäuse 113 wird die Luft über eine Luftaustrittsöffnung (nicht gezeigt) aus dem Gebläsegehäuse 113 ausgegeben und in der dargestellten Ausführungsform in einen Luftauslasskanal 17 geleitet, über den die Luft zu einer Luftauslassöffnung (nicht gezeigt) des Gerätegehäuses 14 gelangen kann und so aus dem Kombinationsgerät 1 austreten kann. In der dargestellten Ausführungsform ist der Luftauslasskanal 17 zwischen dem Boden 140 des Gerätegehäuses 14 und einem darüber liegenden Luftführungskanal 16 gebildet, durch den Luft von den Aussparungen 14 zu der Lufteintrittsöffnung 115 des Gebläses 110 geleitet wird. Der Luftstrom L in dem Kombinationsgerät 1 ist in Figur 5 schematisch durch Pfeile gezeigt. Der Boden des Luftführungskanals 16 kann erfindungsgemäß auch als Sammelbereich 122 für Flüssigkeiten dienen. Der Sammelbereich 122 liegt hierbei tiefer als die Lufteintrittsöffnung 115 des Gebläsegehäuses 113, um das Eintreten von Flüssigkeiten in das Gebläse 110 zu verhindern.

Alternativ zu der gezeigten Ausführungsform, bei der das Kochfeld 10 und die Dunstabzugsvorrichtung 11 in einem Gerätegehäuse 14 aufgenommen sind, ist es erfindungsgemäß auch möglich das Kombinationsgerät 1 ohne Gerätegehäuse 14 auszuführen. Bei einer solchen Ausführungsform kann dann beispielsweise die Oberseite des Gebläses 110, das heißt die Seite in der die Lufteintrittsöffnung 115 vorgesehen ist, in dem Bereich, der außerhalb der Lufteintrittsöffnung 115 liegt, an der Unterseite eines Kochfeldgehäuses (nicht gezeigt) befestigt sein. Der Luftführungskanal 16 wird hierbei beispielswiese durch ein Kanalelement gebildet.

In dem Luftführungskanal 16 sind im Bereich der Aussparungen 104 Filterelemente 120 eingebracht. Der obere Teil des Führungskanals 16 dient daher als Filterhalterung 121 einer Filtereinheit 12, die zumindest ein Filterelement 120 umfasst. Die Aussparungen 104 werden nach oben durch Abdeckungen 15 verschlossen. In der in Figur 5 gezeigten Position sind die Aussparungen 104 geöffnet, insbesondere sind die Abdeckungen 15 um deren äußeren Rand nach oben geklappt. Zwischen dem inneren Rand der Aussparung 104 und der Abdeckung 15 ist somit ein Spalt 150 gebildet. Zwischen den Aussparungen 104 ist unterhalb der Deckplatte 103 des Kochfeldes das Heizelement 101 angeordnet.

Erfindungsgemäß ist es auch möglich, dass das oder die Gebläse 110 anstatt an dem Boden 140 des Gerätegehäuses 14 an der Unterseite des Kochfeldes 10, insbesondere an der Unterseite eines Gehäuses des oder der Heizelemente 101 abgebracht ist. Bei dieser Ausführungsform kann die Lufteintrittsöffnung 115 des Gebläses 110 nach unten weisen und die Luft kann von unten in das Gebläse 110 eingesaugt werden.

Mit der vorliegenden Erfindung wird eine integrierte Dunstabzugsvorrichtung, die auch als Haube bezeichnet werden kann, in einem Kochfeld, das auch als Kochplatte bezeichnet werden kann, geschaffen. Indem erfindungsgemäß die Aussparungen im Randbereich des Kochfeldes, insbesondere in Form von zwei Schlitzen, von denen jeweils einer an jeder Seite des Kochfeldes liegt, vorgesehen sind, ist die Mitte des Kochfeldes frei von Öffnungen. Hierdurch kann unter anderem der Vorteil erzielt werden, dass ein flexibles Induktionsmodul als Heizelement für das Kochfeld verwendet werden kann. Als flexibles Induktionsmodul wird hierbei ein Heizelement bezeichnet, bei dem die Garzone dem Gargutgefäß folgt, wenn dieses verschoben wird. Da ein solches Kochfeld eine Topferkennung beinhaltet, kann erfindungsgemäß die Regelung des Kombinationsgerätes so konzipiert sein, dass nur dort angesaugt wird, wo tatsächlich auch ein Topf steht (links/rechts). Abdeckungen, die auch als Klappen bezeichnet werden können, über den Aussparungen, die auch als Ansaugöffnungen bezeichnet werden können, können so gesteuert werden, dass diese sich dann öffnen, wenn ein Topf daneben steht.

Ein Vorteil der vorliegenden Erfindung besteht darin, dass sich in der Mitte des Kochfeldes keine Öffnung befindet und die Töpfe somit beliebig verschoben werden können. Zugleich wird durch das Vorsehen der Aussparungen im Randbereich und der Anordnung der Dunstabzugsvorrichtung in dem Kombinationsgerät selber eine einfache und zuverlässige Absaugung von Luft aus dem Raum oberhalb des Kochfeldes gewährleistet.

### Bezugszeichen

- 1: Kombinationsgerät

- 10: Kochfeld
- 101: Heizelement
- 102: Kochzone
- 103: Deckplatte
- 104: Aussparung
- 105: Überstand

- 11: Gebläse
- 110: Motor
- 111: Lüfterräder
- 112: Lüftergehäuse
- 113: Eingriffschutzgitter
- 114: Lufteintrittsöffnung

- 12: Filtereinheit
- 120: Filterelement
- 121: Filterhalterung
- 122: Sammelbereich

- 14: Gerätegehäuse
- 140: Geräteboden
- 141: Luftauslass

- 15: Abdeckung
- 150: Spalt

- 16: Luftführungskanal

- 17: Luftauslasskanal
- 2: Arbeitsplatte

- L: Luftstrom

## Patentansprüche

1. Kombinationsgerät, das ein Kochfeld (10) mit einer Deckplatte (103) und einem Heizelement (101) und eine unterhalb des Kochfeldes (10) angeordnete Dunstabzugsvorrichtung (11) mit mindestens einem Gebläse (110) zum Absaugen von Luft aus dem Raum oberhalb des Kochfeldes (10) und eine Positionserkennungsvorrichtung zum Erkennen der Position eines Gargefäßes auf dem Kochfeld (10) umfasst, wobei in das Kochfeld (10) mindestens eine Aussparung (104) eingebracht ist, die im Randbereich der Deckplatte (103) des Kochfeldes (10) liegt und wobei die mindestens eine Aussparung (104) die Ansaugöffnung zum Ansaugen der Luft in das Kombinationsgerät (1) ist und wobei die mindestens eine Aussparung zu dem Heizelement (101) benachbart in der Deckplatte (103) eingebracht ist, **dadurch gekennzeichnet, dass** das Heizelement ein durchgehendes Heizelement (101) ist, das aus mehreren benachbarten Heizeinheiten besteht und eine Kochzone bildet, die eine durchgehende Fläche bildet, in der mehrere Garzonen flexibel gebildet werden können, dass das durchgehende Heizelement sich über die Fläche der Deckplatte (103) erstreckt, dass aufgrund der durch die Positionserkennungsvorrichtung erkannten Position eines Gargutgefäßes auf dem Heizelement die Heizeinheiten des Heizelementes angesteuert werden, die unter dem Gargutgefäß liegen, und die Heizeinheiten des Heizelementes in Abhängigkeit von zumindest einem auf dem Kochfeld platzierten Gargutbehälter zu einer Garzone kombiniert werden und dass die Positionserkennungsvorrichtung mit der Dunstabzugsvorrichtung (11) verbunden ist, so dass die Dunstabzugsvorrichtung (11) in Abhängigkeit von der Position eines Gargutbehälters angesteuert wird.

2. Kombinationsgerät nach Anspruch 1, **dadurch gekennzeichnet, dass** die Deckplatte (103) das Heizelement (101) abdeckt und sich über zumindest einen Rand des Heizelementes (101) hinaus erstreckt und die mindestens eine Aussparung (104) in dem so gebildeten Überstand (105) der Deckplatte (103) benachbart zu dem Heizelement (101) eingebracht ist.

3. Kombinationsgerät nach einem der Ansprüche 1 oder 2, **dadurch gekennzeichnet, dass** zwei Aussparungen (104) vorgesehen sind, die sich in den beiden seitlichen Randbereichen des Kochfeldes (10) in Tiefenrichtung des Kochfeldes (10) erstrecken.

4. Kombinationsgerät nach einem der Ansprüche 1 bis 3, **dadurch gekennzeichnet, dass** die mindestens eine Aussparung (104) zu dem mindestens einen Gebläse (110) horizontal versetzt oder das Gebläse in vertikaler Draufsicht auf die Aussparung (104) unter der Aussparung (104) angeordnet ist.

5. Kombinationsgerät nach einem der Ansprüche 1 bis 4, **dadurch gekennzeichnet, dass** die Dunstabzugsvorrichtung (11) ein Gebläse (110) umfasst, das ein Radialgebläse darstellt und das unterhalb des Kochfeldes (10) in dem Kombinationsgerät (1) so angeordnet ist, dass die Lufteintrittsöffnung (115) des Gebläses (110) nach oben oder nach unten gerichtet ist.

6. Kombinationsgerät nach einem der Ansprüche 1 bis 5, **dadurch gekennzeichnet, dass** die Positionserkennungsvorrichtung mit der Steuerung für den Motor (111) des Gebläses (110) und/oder mit der Steuerung mindestens einer Abdeckung (15) der mindestens einen Aussparung (104) verbunden ist.

7. Kombinationsgerät nach einem der Ansprüche 1 bis 6, **dadurch gekennzeichnet, dass** das Kochfeld (10) und die Dunstabzugsvorrichtung (11) unmittelbar oder mittelbar, insbesondere über ein gemeinsames Gerätegehäuse (14) miteinander verbunden sind und vorzugsweise dass das Kochfeld (10) und die Dunstabzugsvorrichtung (11) einen gemeinsamen elektrischen Netzanschluss aufweisen.

8. Kombinationsgerät nach einem der Ansprüche 1 bis 7, **dadurch gekennzeichnet, dass** zwischen der mindestens einen Aussparung (104) und der Dunstabzugsvorrichtung (11), insbesondere dem mindestens einen Gebläse (110), das in dem Kombinationsgerät (110) angeordnet ist, ein Luftleitelement (121, 122) und / oder eine Filtereinheit (12) vorgesehen ist.

## Claims

1. Combined appliance, which comprises a hob (10) with a cover plate (103) and a heating element (101) and a vapour extraction apparatus (11) arranged below the hob (10) with at least one blower (110) for drawing out air from the space above the hob (10) and a position identification apparatus for identifying the position of a cooking vessel on the hob (10), wherein introduced into the hob (10) is at least one recess (104), which lies in the edge region of the cover plate (103) of the hob (10) and wherein the at least one recess (104) is the suction opening for drawing in the air into the combined appliance (1) and wherein the at least one recess is introduced in the cover plate (103) adjacent to the heating element (101), **characterised in that** the heating element is a continuous heating element (101) which consists of a plurality of adjacent heating units and forms a cooking zone, which forms a continuous area, in which a plurality of cooking zones may be formed in a flexible manner, the continuous heating element extends over the area of the cover plate (103), the heating units of the heating element that lie below the cooking item vessel are actuated on the basis of the position of a cooking item vessel on the heating element identified by the position identification apparatus, and the heating units of the heating element are combined to form a cooking zone as a function of at least one cooking item container placed on the hob, and the position identification apparatus is connected to the vapour extraction apparatus (11), so that the vapour extraction apparatus (11) is actuated as a function of the position of a cooking item container.

2. Combined appliance according to claim 1, **characterised in that** the cover plate (103) covers the heating element (101) and extends beyond at least one edge of the heating element (101) and the at least one recess (104) is introduced in the overhang (105) of the cover plate (103) formed in this manner, adjacent to the heating element (101).

3. Combined appliance according to one of claims 1 or 2, **characterised in that** two recesses (104) are provided, which extend in the two lateral edge regions of the hob (10) in the depth direction of the hob (10).

4. Combined appliance according to one of claims 1 to 3, **characterised in that** the at least one recess (104) is horizontally offset from the at least one blower (110) or the blower is arranged below the recess (104) in a vertical top view of the recess (104).

5. Combined appliance according to one of claims 1 to 4, **characterised in that** the vapour extraction apparatus (11) comprises a blower (110), which represents a radial blower and which is arranged below the hob (10) in the combined appliance (1) in such a manner that the air entry opening (115) of the blower (110) is pointed upwards or downwards.

6. Combined appliance according to one of claims 1 to 5, **characterised in that** the position identification apparatus is connected to the controller for the motor (111) of the blower (110) and/or to the controller of at least one cover (15) of the at least one recess (104).

7. Combined appliance according to one of claims 1 to 6, **characterised in that** the hob (10) and the vapour extraction apparatus (11) are interconnected in a direct or indirect manner, in particular via a shared appliance housing (14), and preferably the hob (10) and the vapour extraction apparatus (11) have a shared electrical mains connection.

8. Combined appliance according to one of claims 1 to 7, **characterised in that** an air conducting element (121, 122) and/or a filter unit (12) is/are provided between the at least one recess (104) and the vapour extraction apparatus (11), in particular the at least one blower (110) that is arranged in the combined appliance (110).

## Revendications

1. Appareil combiné, qui comprend une table de cuisson (10) comprenant une plaque de recouvrement (103) et un élément chauffant (101) et un dispositif d'aspiration des fumées (11) disposé sous la table de cuisson (10) comprenant au moins un ventilateur (110) pour aspirer l'air présent dans la pièce au-dessus de la table de cuisson (10) et un dispositif de détection de position pour détecter la position d'un récipient de cuisson sur la table de cuisson (10),
dans lequel au moins un évidement (104) est ménagé dans la table de cuisson (10), qui est situé dans la région de bord de la plaque de recouvrement (103) de la table de cuisson (10),
dans lequel l'au moins un évidement (104) est l'ouverture d'aspiration pour aspirer l'air dans l'appareil combiné (1), et
dans lequel l'au moins un évidement est ménagé à proximité de l'élément chauffant (101) dans la plaque de recouvrement (103),
**caractérisé en ce que** :
l'élément chauffant est un élément chauffant (101) continu, qui est composé de plusieurs blocs chauffants voisins et forme une zone de cuisson, qui forme une surface continue, dans laquelle plusieurs zones de cuisson peuvent être formées de façon flexible,
l'élément chauffant continu s'étend sur la surface de la plaque de recouvrement (103),
les blocs chauffants de l'élément chauffant se trouvant sous un récipient d'aliments à cuire sont excités du fait de la position de ce récipient d'aliments à cuire sur l'élément chauffant détectée par le dispositif de détection de position, et les blocs chauffants de l'élément chauffant sont combinés pour former une zone de cuisson en fonction d'au moins un récipient d'aliments à cuire placé sur la table de cuisson, et
le dispositif de détection de position est relié au dispositif d'aspiration de fumées (11) de telle manière que le dispositif d'aspiration de fumées (11) est commandé en fonction de la position d'un récipient d'aliments à cuire.

2. Appareil combiné selon la revendication 1, **caractérisé en ce que** la plaque de recouvrement (103) recouvre l'élément chauffant (101) et s'étend au-delà d'au moins un bord de l'élément chauffant (101) et l'au moins un évidement (104) est ménagé dans la saillie (105) ainsi formée de la plaque de recouvrement (103) à proximité de l'élément chauffant (101).

3. Appareil combiné selon l'une des revendications 1 ou 2, **caractérisé en ce que** deux évidements (104) sont prévus, qui s'étendent dans les deux régions latérales de bord de la plaque de cuisson (10), dans le sens de la profondeur de la table de cuisson (10).

4. Appareil combiné selon l'une des revendications 1 à 3, **caractérisé en ce que** l'au moins un évidement (104) est décalé horizontalement par rapport à l'au moins un ventilateur (110) ou le ventilateur est disposé sous l'évidement (104) dans une vue de dessus sur l'évidement (104).

5. Appareil combiné selon l'une des revendications 1 à 4, **caractérisé en ce que** le dispositif d'aspiration de fumées (11) comprend un ventilateur (110), qui est un ventilateur radial et qui est disposé en dessous de la table de cuisson (10) dans l'appareil combiné (1) de telle manière que l'ouverture d'admission d'air (115) du ventilateur (110) est orientée vers le haut ou vers le bas.

6. Appareil combiné selon l'une des revendications 1 à 5, **caractérisé en ce que** le dispositif de détection de position est relié à la commande du moteur (111) du ventilateur (10) et/ou à la commande d'au moins un capot de recouvrement (15) de l'au moins un évidement (104).

7. Appareil combiné selon l'une des revendications 1 à 6, **caractérisé en ce que** la table de cuisson (10) et le dispositif d'aspiration de fumées (11) sont reliés l'un à l'autre directement ou indirectement, en particulier par l'intermédiaire d'un boîtier d'appareil commun (14) et de préférence **en ce que** la table de cuisson (10) et le dispositif d'aspiration de fumées (11) comprennent une connexion au réseau électrique commune.

8. Appareil combiné selon l'une des revendications 1 à 7, **caractérisé en ce qu'**un élément de guidage d'air (121,122) et/ou un bloc de filtre (12) est(sont) agencé(s) entre l'au moins un évidement (104) et le dispositif d'aspiration de fumées (11), en particulier l'au moins un ventilateur (110) disposé dans l'appareil combiné (110).
